# EUROPÄISCHE PATENTSCHRIFT

(11) **EP 4 005 810 B1**
(45) Veröffentlichungstag und Bekanntmachung des Hinweises auf die Patenterteilung: **06.03.2024**
(21) Anmeldenummer: 21210603.3
(22) Anmeldetag: 25.11.2021
(51) Int. Cl.: B42D 25/23, B42D 25/305, B42D 25/309, B42D 25/455, B42D 25/46, B41J 11/46, B41J 11/00, B41J 15/04

(54) **VERFAHREN UND VORRICHTUNG ZUM BEDRUCKEN EINES ENDLOSMATERIALS VON EINER MATERIALROLLE**
METHOD AND DEVICE FOR PRINTING AN ENDLESS MATERIAL FROM A ROLL OF MATERIAL
PROCÉDÉ ET DISPOSITIF D'IMPRESSION SUR UNE MATIÈRE CONTINUE À PARTIR D'UN ROULEAU DE MATIÈRE

(30) Priorität: 26.11.2020 DE 102020131378
(43) Veröffentlichungstag der Anmeldung: 01.06.2022
(73) Patentinhaber: Bundesdruckerei GmbH, 10969 Berlin (DE)
(72) Erfinder: KIRSCHBAUER, Maximilian, 93444 Bad Kötzting (DE); WALTHER, Ronny, 93426 Roding (DE)
(74) Vertreter: Bittner, Thomas L.

(56) Entgegenhaltungen:
- EP-A1- 3 733 575
- JP-A- 2006 044 149
- JP-A- 2012 240 786
- US-A1- 2008 056 788
- US-B1- 8 931 874

## Beschreibung

Die Erfindung betrifft ein Verfahren und eine Vorrichtung zum Bedrucken eines Endlosmaterials von einer Rolle.

### Hintergrund

Beim Bedrucken von Endlosmaterial von einer Materialrolle wird das zu bedruckende Endlosmaterial üblicherweise von der Materialrolle einer Druckereinrichtung zugeführt, um dort abschnittsweise bedruckt zu werden. Das Endlosmaterial wird mittels einer Zuführeinrichtung der Druckereinrichtung zugeführt, derart, dass beispielsweise Abschnitt für Abschnitt des Endlosmaterial auf einen Drucktisch angeordnet wird, der eine Unterlage für das Endlosmaterial bildet, um den jeweils auf den Drucktisch angeordneten Abschnitt des Endlosmaterials dann mittels eines Druckkopfs zu bedrucken. Auf diese Weise können beispielsweise Folienmaterialien für die Herstellung von Identitätisdokumenten (ID-Dokumenten) bedruckt werden, wobei das bedruckte Folienmaterial anschließend in einen Ausweis oder eine Ausweiskarte integriert werden kann.

Ein Verfahren und eine Vorrichtung zum Bedrucken eines Endlosmaterials sind beispielsweise im Dokument EP 3 693 178 A1 offenbart.

Auch im Dokument DE 10 2009 003 445 A1 sind ein Verfahren und eine Vorrichtung zum Bedrucken eines Endlosmaterials beschrieben. Das Endlosmaterial wird einem Drucklayout entsprechend bedruckt, so dass ein Druckbild auf dem Endlosmaterial hergestellt wird. Hierbei ist auf die korrekte Positionierung des Drucklayouts in Bezug auf den zu bedruckenden Abschnitt des Endlosmaterials zu achten. Um fehlerhafte Druckbilder zu korrigieren, ist bei dem bekannten Verfahren eine optische Erfassungseinrichtung vorgesehen, mittels der die fixierte Position des Abschnitts des Endlosmaterials auf dem Drucktisch sowie die genaue Position eines ersten Druckbildes erfasst werden, nachdem der zu bedruckende Abschnitt des Endlosmaterials auf dem Drucktisch fixiert ist und mit dem ersten Druckbild bedruckt ist. Der mit einem Schlitten gebildete Drucktisch ist hierauf zur Korrektur senkrecht zur Vorschubrichtung des Endlosmaterials beim Zuführen zur Druckereinrichtung geringfügig verfahrbar. Des Weiteren ist der Schlitten um eine Drehachse geringfügig verschwenkbar. Hierauf kann dann ein nachfolgender Abschnitt des zu bedruckenden Materials mit einem ersten Druckbild bedruckt werden.

Das Dokument JP 2009 190 268 A offenbart eine Druckeinrichtung, bei der eine Neigung eines Etiketts an der Druckposition eines Druckkopfes der Druckeinrichtung, welche aufgrund eines Mäanderns des Etiketts beim Transport auftritt, verursacht durch eine für den Transport verwendete Walze, durch End-Erfassungssensoren erfasst wird. Wird eine Neigung festgestellt, wird ein Rasterbild in einem RAM an die von den End-Erfassungssensoren erfasste Neigung durch einen Steuerteil angepasst, der als Steuermittel verwendet wird. Basierend auf den Druckdaten gemäß dem Rasterbild, welches an die Neigung angepasst wurde, wird das Drucken auf dem Etikett durch den Druckkopf durchgeführt.

In dem Dokument JP 2012 078 545 A ist eine Bilderzeugungsvorrichtung beschrieben mit einer Blattfördereinheit zum Fördern von bandförmigem Endlospapier, in dem mehrere Markierungen in vorbestimmten Abständen in einer Förderrichtung angeordnet sind, einer Bilderzeugungseinheit zum Erzeugen eines Bildes auf dem geförderten Endlospapier und einer Signalerfassungseinheit, die einer Position gegenüberliegt, an der die Markierungen des Endlospapiers ausgebildet sind, um das Endlospapier zu lesen. Eine Positionsmesseinheit ist zum Erfassen der Markierungen aus gelesenen Informationen durch eine Leseeinheit zu einem Zeitpunkt eingerichtet, der basierend auf den Intervallen der auf dem Endlospapier gebildeten Markierungen vorbestimmt ist. Eine Positionskorrekturbetrag-Berechnungseinheit dient zum Einstellen einer Position des auf dem Endlospapier zu erzeugenden Bildes durch die Bilderzeugungseinheit basierend auf einem Erfassungsergebnis der Markierungen durch die Positionsmesseinheit und eine Geschwindigkeitskorrekturbetrag-Berechnungseinheit ist zum Einstellen einer Fördergeschwindigkeit des Endlospapiers durch die Blattfördereinheit basierend auf den gelesenen Informationen durch die Signalerfassungseinheit eingerichtet.

Das Dokument US 4,485,982 betrifft ein Bahnverfolgungssystem für eine kontinuierliche Materialbahn, die über eine oder mehrere Bearbeitungsstationen von einem Vorrat zu einer Aufwickeleinrichtung entlang eines vorbestimmten Weges transportiert wird und ausgerichtete Verfolgungsmarkierungen entlang mindestens einer Kante der Bahn umfasst. Es sind Mittel vorgesehen, um die Verfolgungsmarkierungen zu beobachten, während die Bahn entlang des Systemwegs transportiert wird, und um Informationen zu erzeugen, die entweder auf Dimensionsänderungen in der Länge und Breite der Bahn aufgrund von Bahnschrumpfung oder -ausdehnung oder auf einen bestimmten Punkt entlang der Länge der Bahn hinweisen, welcher an einer oder mehreren der Verarbeitungsstationen im System nützlich ist.

Das Dokument US 8,931,874 B1 offenbart ein System für das Verfolgen einer Position eines Empfangsmediums, während sich dieses entlang eines Medienpfads bewegt. Eine Wärmequelle stellt in einem lokal begrenzten Bereich Wärme bereit, die ausreicht, um eine physische Eigenschaft des Empfangsmediums dauerhaft zu verändern und so eine Referenzmarke zu bilden. Ein Sensor an einer entlang des Medienpfads stromabwärts liegenden Position ist eingerichtet, die Referenzmarke zu erfassen und ein erfasstes Signal bereitzustellen. Das erfasste Signal wird analysiert, um eine Position des Empfangsmediums zu bestimmen, während sich das Empfangsmedium durch die zweite Position entlang des Medienpfads bewegt, indem die Position der Referenzmarke erfasst wird.

In dem Dokument US 2008 / 056788 A1 ist eine Bildaufzeichnungsvorrichtung beschrieben, die ein Bilds auf einem Bildformungs-Bereich eines streifenförmigen flexiblen Substrats aufzeichnet, welches zwischen einer Vorratsrolle und einer Aufnahmerolle gespannt ist. Die Vorrichtung weist einen Gestellabschnitt, der strukturiert ist, das flexible Substrat anzusaugen und entlang eines vorbestimmten Bewegungspfads bewegbar zu sein, einen über dem Bewegungspfad des Gestellabschnitts angeordneten Ausrichtungsabschnitt, der wenigstens eine Ausrichtungsmarkierung des flexiblen Substrats erfasst, einen Korrekturabschnitt, der basierend auf der von dem Ausrichtungsabschnitt erfassten Ausrichtungsmarkierung Bilddaten korrigiert, die auf dem Bildformungs-Bereich des flexiblen Substrats aufzuzeichnen sind, und einen Aufzeichnungsabschnitt auf, der über dem Bewegungspfad des Gestellabschnitts und auf einer in einer Bewegungsrichtung des flexiblen Substrats stromabwärts gelegenen Seite des Ausrichtungsabschnitts angeordnet ist, wobei der Aufzeichnungsabschnitt eingerichtet ist, auf dem Bildformungs-Bereich des flexiblen Substrats die korrigierten Bilddaten aufzuzeichnen.

Die Dokumente EP 3 733 575 A1, JP 2006 044149 A und JP 2012 240786 A betreffen Druckvorrichtungen, bei denen die Position eines Drucksubstrats erfasst bzw. korrigiert wird.

### Zusammenfassung

Aufgabe der Erfindung ist es, ein Verfahren und eine Vorrichtung zum Bedrucken eines Endlosmaterials von einer Materialrolle anzugeben, bei denen die korrekte Positionierung eines Druckbilds, welches einem Drucklayout entsprechend auf dem Endlosmaterial aufzudrucken ist, verbessert ist.

Zur Lösung sind ein Verfahren sowie eine Vorrichtung zum Bedrucken eines Endlosmaterials von einer Materialrolle nach den unabhängigen Ansprüche 1 und 13 geschaffen. Ausgestaltungen sind Gegenstand von abhängigen Unteransprüchen.

Nach einem Aspekt ist ein Verfahren zum Bedrucken eines Endlosmaterials von einer Materialrolle geschaffen, welches Folgendes aufweist: Bereitstellen eines zu bedruckenden Endlosmaterials auf einer Materialrolle; Zuführen des Endlosmaterials von der Materialrolle zu einem Drucktisch mittels Vorschub in einer Vorschubrichtung, umfassend Anordnen eines Druckabschnitts des Endlosmaterials auf dem Drucktisch und Erfassen einer sich in einer Vorschubrichtung erstreckenden Bezugsmarkierung an dem Endlosmaterial im Bereich des Druckabschnitts mittels einer Messeinrichtung vor dem Anordnen des Druckabschnitts auf dem Drucktisch; Bestimmen einer Positionsabweichung der Bezugsmarkierung des Endlosmaterials in Bezug auf eine Referenzposition entlang einer Richtung quer zur Vorschubrichtung mittels einer Steuereinrichtung; Bereitstellen eines Drucklayouts zum Bedrucken des Druckabschnitts in der Steuereinrichtung; Bestimmen eines korrigierten Drucklayouts mittels der Steuereinrichtung, welches hinsichtlich einer Positionierung des Drucklayouts entlang der Richtung quer zur Vorschubrichtung in Abhängigkeit von der Positionsabweichung korrigiert ist; und Bedrucken des Endlosmaterials im Druckabschnitt dem korrigierten Drucklayout entsprechend mittels einer Druckeinrichtung, die beim Bedrucken gemäß dem korrigierten Drucklayout relativ zu dem auf dem Drucktisch angeordneten Druckabschnitt verlagert wird.

Nach einem weiteren Aspekt ist eine Vorrichtung zum Bedrucken eines Endlosmaterials von einer Materialrolle geschaffen, welche Folgendes aufweist: einer Materialrolle mit einem zu bedruckenden Endlosmaterial; einem Drucktisch, auf dem das Endlosmaterial zum Bedrucken anordenbar ist; einer Messeinrichtung; einer Zuführeinrichtung, die eingerichtet ist, das Endlosmaterial von der Materialrolle dem Drucktisch mittels Vorschub in einer Vorschubrichtung zuzuführen, wobei hierbei ein Druckabschnitt des Endlosmaterials auf dem Drucktisch anordenbar ist und mittels der Messeinrichtung eine sich in der Vorschubrichtung erstreckende Bezugsmarkierung an dem Endlosmaterial im Bereich des Druckabschnitts vor dem Anordnen des Druckabschnitts auf dem Drucktisch erfassbar ist; einer Steuereinrichtung, die eingerichtet ist, eine Positionsabweichung der Bezugsmarkierung des Endlosmaterials in Bezug auf eine Referenzposition entlang einer Richtung quer zur Vorschubrichtung zu bestimmen; ein Drucklayout zum Bedrucken des Druckabschnitts bereitzustellen und ein korrigiertes Drucklayout zu bestimmen, welches hinsichtlich einer Positionierung des Drucklayouts entlang der Richtung quer zur Vorschubrichtung in Abhängigkeit von der Positionsabweichung korrigiert ist; und einer Druckeinrichtung, die eingerichtet ist, das Endlosmaterial im Druckabschnitt dem korrigierten Drucklayout entsprechend zu bedrucken, wobei die Druckeinrichtung hierbei gemäß dem korrigierten Drucklayout relativ zu dem auf dem Drucktisch angeordneten Druckabschnitt verlagerbar ist.

Mit Hilfe der vorgeschlagenen Technik ist es ermöglicht, das Drucklayout auf dem zu bedruckenden Druckabschnitt des Endlosmaterials korrekt zu positionieren. Für den zu bedruckenden Druckabschnitt wird die Bezugsmarkierung an dem Endlosmaterial mittels der Messeinrichtung erfasst. Besteht eine Positionsabweichung der Bezugsmarkierung in Bezug auf die Referenzposition entlang der Richtung quer zur Vorschubrichtung, wird das korrigierte Drucklayout bestimmt, um dann den Druckabschnitt, für den zuvor konkret die Positionsabweichung bestimmt wurde, dem korrigierten Drucklayout entsprechend zu bedrucken. Im Unterschied zum Stand der Technik wird die mögliche Positionsabweichung also für den Druckabschnitt bestimmt, der dann ggf. mit dem korrigierten Drucklayout bedruckt wird. Die hierfür herangezogenen Messsignale betreffen die Bezugsmarkierung werden mittels der Messeinrichtung vor dem Anordnen des zu bedruckenden Druckabschnitts auf den Drucktisch erfasst, so dass dann das tatsächliche Bedrucken dieses Druckabschnitts dem korrigierten Drucklayout entsprechend erfolgen kann.

Beim Bestimmen der Positionsabweichung der Bezugsmarkierung des Endlosmaterials in Bezug auf die Referenzposition entlang der Bezugsmarkierung kann weiterhin Folgendes vorgesehen sein: Bestimmen einer jeweiligen örtlichen Positionsabweichung in mehreren in Vorschubrichtung hintereinanderliegenden Messpunkten entlang der Bezugsmarkierung an dem Endlosmaterial und Bestimmen der Positionsabweichung als Mittelwert der örtlichen Positionsabweichungen. Auf diese Weise können unterschiedliche Positionsabweichungen über die Länge des Druckabschnitts in Richtung der Vorschubrichtung berücksichtigt werden, nämlich in gemittelter Form.

Das Erfassen der Bezugsmarkierung kann das Erfassen einer sich entlang der Vorschubrichtung erstreckenden Linienmarkierung auf dem Endlosmaterial umfassen. Die Linienmarkierung bildet eine Steuerlinie, die mit Hilfe der Messeinrichtung und der Steuereinrichtung erfasst und ausgewertet wird, um das Drucklayout dann in korrigierter Form auf dem Druckabschnitt aufzubringen. Die Linienmarkierung kann durchgehend mit einer einheitlichen Linienform oder mit mehreren Abschnitten unterschiedlicher Linienformen gebildet sein, wozu insbesondere durchgehende Linien sowie gestrichelte Linien gehören können. Beim Bestimmen der Positionsabweichung kann beispielsweise ein Abstand der Linienmarkierung zum sich entlang der Vorschubrichtung erstreckenden Materialrand des Endlosmaterials bestimmt und zum Bestimmen der Positionsabweichung herangezogen werden.

Das Erfassen der Bezugsmarkierung kann das Erfassen eines sich entlang der Vorschubrichtung erstreckenden Materialrands des Endlosmaterials umfassen. Ergänzend oder alternativ zum Erfassen der Linienmarkierung ist bei dieser Ausführungsform vorgesehen, den äußeren Materialrand im Bereich des Druckabschnitts als Bezugsmarkierung zu erfassen und für die Bestimmung der Positionsabweichung heranzuziehen.

Das Bestimmen des korrigierten Drucklayouts kann eine Lagekorrektur für einen Koordinatenursprung eines zumindest zweidimensionalen Koordinatensystems, welches dem Drucklayout zugeordnet ist, in der Richtung quer zur Vorschubrichtung umfassen. Die zuvor bestimmte Positionsabweichung in der Richtung quer zur Vorschubrichtung wird für das Bestimmen des korrigierten Drucklayouts derart berücksichtigt, dass der Koordinatenursprung des Koordinatensystems des Drucklayouts verschoben wird. Beispielsweise kann dies die Y-Richtung des Koordinatensystems betreffen, wenn die Vorschubrichtung der X-Richtung des Koordinatensystems entspricht.

Bei diesen oder anderen Ausführungsformen kann die beim Bedrucken ausgeführte Relativbewegung zwischen dem Druckabschnitt auf dem Drucktisch und dem Druckkopf ausgeführt werden, indem der Drucktisch bei feststehendem Druckkopf oder der Druckkopf bei feststehendem Drucktisch bewegt werden. Die Relativbewegung kann auch das Bewegen sowohl des Druckkopfs wie auch des Drucktischs umfassen.

Zumindest einer der folgenden Schritte kann vor einem ortsfesten Positionieren oder Fixieren des Druckabschnitts beim Anordnen auf dem Drucktisch wenigstens begonnen werden: Bestimmen der Positionsabweichung der Bezugsmarkierung des Endlosmaterials in Bezug auf die Referenzposition entlang der Richtung quer zur Vorschubrichtung und Bestimmen des korrigierten Drucklayouts. Hierdurch ist eine Echtzeitverarbeitung der Messsignale von der Messeinrichtung betreffend die Bezugsmarkierung an dem Endlosmaterial ausgeführt. Das Bestimmen der Positionsabweichung kann unmittelbar im Anschluss an das zuvor erfolgte Erfassen der Bezugsmarkierung mittels der Messeinrichtung begonnen werden. Zumindest einer der beiden Schritte kann abgeschlossen sein, bevor der Druckabschnitt beim Vorschub des Endlosmaterials den Drucktisch erreicht oder bevor der Druckabschnitt auf dem Drucktisch fixiert wird.

Bei dieser oder anderen Ausführungsformen kann der Druckabschnitt mittels einer Fixiereinrichtung beim Bedrucken an dem Drucktisch fixiert werden. Hierzu kann die Fixiereinrichtung zum Beispiel eine Ansaug- oder Vakuumeinrichtung aufweisen, mit der der Druckabschnitt des Endlosmaterials zumindest während des Bedruckens gemäß dem korrigierten Drucklayout an der Oberfläche des Drucktischs angesaugt wird. Nach dem Bedrucken wird die Fixierung des Endlosmaterials im Druckabschnitt an dem Drucktisch gelöst, so dass ein folgender Druckabschnitt des Endlosmaterials dem Drucktisch zugeführt und hieran fixiert werden kann.

Die Messeinrichtung kann in Vorschubrichtung vor dem Drucktisch angeordnet sein, und die Bezugsmarkierung an dem Endlosmaterial im Druckabschnitt kann mittels der Messeinrichtung erfasst werden, bevor beim Vorschub der Druckabschnitt den Drucktisch erreicht. Der Druckabschnitt passiert im Wege des Vorschubs des Endlosmaterials einen Erfassungsbereich der Messeinrichtung bevor der Druckabschnitt den Drucktisch erreicht. Alternativ kann vorgesehen sein, dass das Erfassen der Bezugsmarkierung an dem Endlosmaterial mittels der Messeinrichtung noch andauert, wenn zumindest ein vorderer Abschnitt des Druckabschnitts den Drucktisch schon erreicht hat, ohne hierauf schon fixiert zu sein, Bei dieser Ausgestaltung beginnt das Erfassen der Bezugsmarkierung an dem Endlosmaterial im Bereich des Druckabschnitts bevor der Druckabschnitt den Drucktisch erreicht, endet jedoch erst, wenn der vordere Abschnitt des Druckabschnitts schon in den Bereich des Drucktischs gelangt ist, insbesondere oberhalb einer Auflagefläche des Drucktischs angeordnet ist.

Als Messeinrichtung kann eine optische Messeinrichtung verwendet werden. Die optische Messeinrichtung kann mit einer Anordnung von Sensoren gebildet sein, beispielsweise in Form einer Linien-Sensoranordnung, welche sich quer zur Vorschubrichtung erstrecken kann. Alternativ oder ergänzend kann die optische Messeinrichtung eine Kamera umfassen, die eingerichtet ist, für den Druckabschnitt ein oder mehrere Bildaufnahmen zu erfassen, die anschließend mit einer Bildanalyse ausgewertet werden, um schließlich die Positionsabweichung zu bestimmen.

Das Endlosmaterial kann von der Materialrolle über den Drucktisch zu einer Aufnahmerolle transportiert werden. Hierdurch kann eine Verfahrensweise der Bearbeitung von Rolle-zu-Rolle erfolgen.

Als Endlosmaterial kann ein Material aus der folgenden Gruppe verwendet und bedruckt werden: Folienmaterial und Papiermaterial. Bei dieser oder anderen Ausführungsformen kann vorgesehen sein, auf dem Druckabschnitt dem korrigierten Drucklayout entsprechend ein oder mehrere getrennte Druckbilder aufzudrucken.

Beim Bedrucken des Druckabschnitts kann mit dem Drucklayout ein Ausweisdrucklayout aufgedruckt werden. Beispielsweise kann vorgesehen sein, auf einem Folienmaterial mehrere getrennte Ausweisdruckbilder aufzubringen, zum Beispiel ein Gesichtsbild sowie einen alphanummerischen Code. Im Anschluss an das Bedrucken können Folienabschnitte mit dem jeweiligen Ausweisdruckbild von dem Druckabschnitt getrennt werden, um die so hergestellten getrennten Folienabschnitte dann in ein ID-Dokument zu integrieren, beispielsweise dadurch, dass mehrere Folienschichten aufeinander laminiert werden, wie dies in verschiedenen Ausführungsformen als solches bekannt ist. Auf diese Weise kann ein Verfahren zum Herstellen eines beliebigen ID-Dokuments ausgeführt werden, welches das Verfahren zum Bedrucken umfasst.

Die Druckeinrichtung kann einen Inkjet-Druckkopf aufweisen, und das Drucklayout kann mittels des Inkjet-Druckkopfs auf den Druckabschnitt gedruckt werden.

Die vorangehend im Zusammenhang mit dem Verfahren zum Bedrucken erläuterten Ausgestaltungen können entsprechend bei der Vorrichtung zum Bedrucken des Endlosmaterials von der Materialrolle vorgesehen sein.

### Beschreibung von Ausführungsbeispielen

Im Folgenden werden weitere Ausführungsbeispiele unter Bezugnahme auf Figuren einer Zeichnung erläutert. Hierbei zeigen:
- Fig. 1: eine schematische Darstellung einer Anordnung von funktionellen Komponenten für eine Vorrichtung zum Bedrucken (Druckvorrichtung) eines Endlosmaterials von einer Materialrolle und
- Fig. 2: eine schematische perspektivische Darstellung einer Anordnung für eine Vorrichtung zum Bedrucken eines Endlosmaterials.

Die Fig. 1 zeigt eine schematische Darstellung einer Anordnung von funktionellen Komponenten für eine Vorrichtung zum Bedrucken eines Endlos- oder Endlosmaterials 1 von einer Materialrolle 2. Die Vorrichtung zum Bedrucken (Druckvorrichtung) kann in einer Ausgestaltung von den dargestellten Komponenten gebildet sein.

Das Endlosmaterial 1 kann auch als Drucksubstrat bezeichnet werden. Die Materialrolle 2 dient als Speichereinrichtung für das Endlosmaterial 1 dient. Bei dem Endlosmaterial 1 kann es sich um eine Kunststofffolie oder ein Papiermaterial handeln. In einem Beispiel handelt es sich bei dem Endlosmaterial 1 um eine Polycarbonat-Folie, zum Beispiel mit einer Dicke von etwa 75 µm und einer Breite von 600 mm. In weiteren Beispiel kann das Endlosmaterial aus einem anderen Werkstoff bestehen, beispielsweise PVC, eine größere oder kleinere Dicke haben, beispielsweise 100 µm, und / oder eine kleinere oder größere Breite haben, beispielsweise 300 mm.

Das Endlosmaterial 1 wird im gezeigten Ausführungsbeispiel mittels eines Drucktischs 3 in einer Vorschubrichtung 4 durch die Druckvorrichtung bewegt und hierdurch von der Materialrolle 2 abgewickelt. Hierzu ist der Drucktisch 3 in die Vorschubrichtung 4 sowie entgegen der Vorschubrichtung 4 beweglich. Der Drucktisch 3 kann als zusammenhängende Einheit ausgebildet sein oder sich zumindest als eine Einheit bewegen, um einen über die Breite des Endlosmaterials 1 hinweg gleichmäßigen Vorschub des Endlosmaterials 1 zu unterstützen. Der Drucktisch 3 weist eine Halte- oder Fixiereinrichtung auf, mittels derer das Endlosmaterial 1 gehalten wird, beispielsweise dadurch, dass das Endlosmaterial 1 im Bereich einer Auflagefläche 3a des Drucktischs 3 angesaugt wird.

Während das Endlosmaterial 1 mittels der Halteeinrichtung an dem Drucktisch 3 gehalten wird, bewegt sich der Drucktisch 3 in die Vorschubrichtung 4 von einer hinteren Stellung in eine vordere Stellung und zieht so das Endlosmaterial 1 von der Materialrolle 2 in Vorschubrichtung 4 durch die Druckvorrichtung. Anschließend gibt die Halteeinrichtung das Endlosmaterial 1 frei, so dass dieses von dem Drucktisch 3 gelöst ist. Der Drucktisch 3 bewegt sich dann entgegen der Vorschubrichtung 4 an dem Endlosmaterial 1 vorbei von der vorderen in die hintere Stellung und bildet anschließend mittels der Halteeinrichtung erneut einen Kontakt zu dem Endlosmaterial 1 aus, worauf sich die Bewegung des Drucktischs 3 in die Vorschubrichtung 4 wiederholt. Es ist so eine diskontinuierliche Fortbewegung des Endlosmaterials 1 durch die Druckvorrichtung bereitgestellt.

In weiteren Ausgestaltungen können zusätzliche Antriebsmechanismen vorgesehen sein, welche die mittels des Drucktischs 3 bereitgestellte Fortbewegung des Endlosmaterials 1 unterstützen. Beispielsweise können angetriebene Rollen, über die das Endlosmaterial 1 verläuft und welche das Endlosmaterial 1 unterstützend fortbewegen, entlang eines Bahnwegs des Endlosmaterials 1 vor und / oder hinter dem Drucktisch 3 angeordnet sein. Insbesondere kann ein unterstützender Antriebsmechanismus entlang des Bahnwegs des Endlosmaterials 1 hinter dem Drucktisch 3 angeordnet sein, um eine Bewegung des Endlosmaterials 1 von dem Drucktisch 3 weg zu unterstützen.

Auf einer dem Drucktisch 3 gegenüberliegenden Seite des Endlosmaterials 1 ist ein Drucckopfshuttle 5 angeordnet. Das Druckkopfshuttle 5 ist dem Drucktisch 3 derart gegenüberliegend angeordnet, dass das Endlosmaterial 1 zwischen dem Drucktisch 3 und dem Drucckopfshuttle 5 verläuft, sodass es mittels des Druckkopfshuttles 5, kurz Druckkopf, bedruckt werden kann, während es auf dem Drucktisch 3 aufliegt und von der Halteeinrichtung gehalten wird. Der Drucktisch 3 bewegt das Endlosmaterial in der Vorschubrichtung 4 an dem Druckkopfshuttle 5 vorbei. Während der Bewegung des Endlosmaterials bedruckt das Druckkopfshuttle 5 das Endlosmaterial 1.

Bei der Bewegung verläuft das Endlosmaterial 1 über mehrere Umlenkrollen 6, mittels derer das Endlosmaterial 1 umgelenkt wird. Das Endlosmaterial 1 verläuft auch über Bahnspannungsmessrollen 7, mittels derer eine Bahnspannung des Endlosmaterials 1 gemessen wird. Wie in der Fig. 1 gezeigt, ist beim gezeigten Beispiel eine erste Bahnspannungsmessrolle 7a entlang des Bahnwegs des Endlosmaterials 1 vor dem Drucktisch 3 angeordnet. Die erste Bahnspannungsmessrolle 7a misst somit die Bahnspannung des Endlosmaterials 1 vor dem Drucktisch 3.

Durch das Halten des Endlosmaterials 1 mittels der Halteeinrichtung an dem Drucktisch 3 kann entlang des Bahnwegs des Endlosmaterials 1 hinter dem Drucktisch 3 eine Bahnspannung des Endlosmaterials 1 auftreten, welche von der Bahnspannung vor dem Drucktisch 3 unabhängig ist. Aus diesem Grund ist eine zweite Bahnspannungsmessrolle 7b entlang des Bahnwegs des Endlosmaterials 1 hinter dem Druck-tisch angeordnet. Die zweite Bahnspannungsmessrolle 7b misst somit die Bahnspannung des Endlosmaterials 1 hinter dem Drucktisch 3.

Die Bahnspannung des Endlosmaterials 1 verursacht eine jeweilige Kraft auf die Achsen der Bahnspannungsmessrollen 7a, 7b. Mittels einer jeweiligen Sensoreinrichtung 8a, 8b der Bahnspannungsmessrollen 7a, 7b wird die jeweilige Kraft auf die Achse der Bahnspannungsmessrollen 7a, 7b gemessen. Die jeweilige Sensoreinrichtung 8a, 8b der ersten 7a und der zweiten 7b Bahnspannungsmessrolle erzeugt erste bzw. zweite Messdaten, welche die jeweilige Bahnspannung des Endlosmaterials 1 an der ersten Bahnspannungsmessrolle 7a bzw. an der zweiten Bahnspannungsmessrolle 7b angeben.

Weiterhin verläuft das Endlosmaterial über sogenannte Tänzer 9a, 9b. Hierbei handelt es sich um Rollen, welche beweglich angeordnet sind, um eine Spannung des Endlosmaterials 1 einzustellen. Wie in der Fig. 1 zu erkennen ist ein erster Tänzer 9a entlang des Bahnwegs des Endlosmaterials 1 vor dem Drucktisch angeordnet. Der erste Tänzer 9a ist in dem gezeigten Beispiel nach oben und unten beweglich, wobei eine Bewegung des ersten Tänzers 9a nach unten zu einer Erhöhung der Spannung des Endlosmaterials 1 führt und eine Bewegung des ersten Tänzers 9a nach oben zu einer Verringerung der Spannung des Endlosmaterials 1 führt. Somit lässt sich mittels des ersten Tänzers 9a die Bahnspannung des Endlosmaterials 1 vor dem Drucktisch 3 einstellen.

Ein zweiter Tänzer 9b ist entlang des Bahnwegs des Endlosmaterials 1 hinter dem Drucktisch 3 angeordnet. Auch der zweite Tänzer 9b ist in dem gezeigten Beispiel nach oben und unten beweglich, wobei eine Bewegung des zweiten Tänzers 9b nach unten zu einer Erhöhung der Spannung des Endlosmaterials 1 führt und eine Bewegung des zweiten Tänzers 9b nach oben zu einer Verringerung der Spannung des Endlosmaterials 1 führt. Somit lässt sich mittels des zweiten Tänzers 9b die Bahnspannung des Endlosmaterials 1 hinter dem Drucktisch 3 einstellen, welche zumindest während des Haltens des Endlosmaterials 1 mittels der Halteeinrichtung an dem Drucktisch 3 von der Bahnspannung vor dem Drucktisch 3 unabhängig ist.

Eine Steuervorrichtung 10 ist mit den Bahnspannungsmessrollen 7a, 7b und den Tänzern 9a, 9b verbunden (nicht gezeigt) und eingerichtet, die ersten und die zweiten Messdaten von den Bahnspannungsmessrollen 7a, 7b zu empfangen. In der Steuervorrichtung 10 werden die ersten Messdaten mit einer ersten vorgegebenen Bahnspannung verglichen. Die erste vorgegeben Bahnspannung gibt eine gewünschte Bahnspannung des Endlosmaterials 1 entlang des Bahnwegs des Endlosmaterials 1 vor dem Drucktisch an. Die Steuervorrichtung 10 erzeugt dem Vergleichsergebnis entsprechende erste Steuerdaten, die an den ersten Tänzer 9a übertragen werden und zu einer Bewegung des ersten Tänzers 9a führen. Beispielsweise geben die ersten Steuerdaten eine kleine Bewegung des ersten Tänzers 9a nach unten an, wenn der Vergleich ergibt, dass die Bahnspannung des Endlosmaterials an der ersten Bahnspannungsmessrolle 7a um eine kleine Differenz nach unten von der ersten vorgegebenen Bahnspannung abweicht und die ersten Steuerdaten geben eine größere Bewegung des ersten Tänzers 9a nach oben an, wenn der Vergleich ergibt, dass die Bahnspannung des Endlosmaterials an der ersten Bahnspannungsmessrolle 7a um eine größere Differenz nach oben von der ersten vorgegebenen Bahnspannung abweicht.

Die Steuervorrichtung 10 kann weiter eingerichtet sein, die zweiten Messdaten mit einer zweiten vorgegebenen Bahnspannung zu vergleichen. Die zweite vorgegeben Bahnspannung gibt eine gewünschte Bahnspannung des Endlosmaterials 1 entlang des Bahnwegs des Endlosmaterials 1 hinter dem Drucktisch an. Die Steuervorrichtung 10 erzeugt dem Vergleichsergebnis entsprechende zweite Steuerdaten, die an den zweiten Tänzer 9b übertragen werden und zu einer Bewegung des zweiten Tänzers 9b führen. Wie oben bezüglich des ersten Tänzers 9a erläutert, geben beispielsweise die zweiten Steuerdaten eine kleine Bewegung des zweiten Tänzers 9b nach unten an, wenn der Vergleich ergibt, dass die Bahnspannung des Endlosmaterials an der zweiten Bahnspannungsmessrolle 7b um eine kleine Differenz nach unten von der zweiten vorgegebenen Bahnspannung abweicht und die zweiten Steuerdaten geben eine größere Bewegung des zweiten Tänzers 9b nach oben an, wenn der Vergleich ergibt, dass die Bahnspannung des Endlosmaterials an der zweiten Bahnspannungsmessrolle 7b um eine größere Differenz nach oben von der zweiten vorgegebenen Bahnspannung abweicht.

Es kann eine kontinuierliche Überwachung der Bahnspannungen vor und hinter dem Drucktisch 3 erfolgen, indem wiederholt erste und zweite Messdaten empfangen und entsprechende erste und zweite Steuerdaten erzeugt werden. Hierdurch kann eine Regelung der Bahnspannung in der Druckvorrichtung, entlang des Bahnwegs des Endlosmaterials 1 sowohl vor als auch hinter dem Drucktisch 3, bereitgestellt sein. Beispielsweise können die erste und die zweite vorgegebene Bahnspannung gleich sein und die Bahnspannung des Endlosmaterials 1 sowohl vor als auch hinter dem Drucktisch 3 derart geregelt sein, dass vor und hinter dem Drucktisch 3 die gleiche Bahnspannung des Endlosmaterials 1 innerhalb einer vorgegeben zulässigen Abweichung erreicht wird.

Das Druckkopfshuttle 5 ist eingerichtet, das Endlosmaterial 1 einem Drucklayout entsprechend zu bedrucken. Hierzu eine Drucksteuerung mittels einer Druckkopf-Steuereinrichtung 11, die weiterhin mit einer Messeinrichtung 12 verbunden ist, welche beispielsweise als eine optische Messeinrichtung mit einer Anordnung optischer Sensoren und / oder einer Kamera ausgeführt ist. Die Messeinrichtung 12 ist bei der gezeigten Ausführungsform in der Vorschubrichtung 4 in einem Bereich zwischen der Materialrolle 2 und dem Drucktisch 3 vor dem Drucktisch 3 angeordnet.

Um das Endlosmaterial 1 zu bedrucken, werden nacheinander Druckabschnitte des Endlosmaterials 1 auf dem Drucktisch 3 angeordnet und hierauf für den Vorgang des Bedruckens fixiert. Beim Bedrucken werden dann Drucktisch 3 mit einem hierauf angeordnetem Druckabschnitt 1a des Endlosmaterials 1 und Druckkopfshuttle 5 relativ zueinander bewegt, um den Druckabschnitt 1a einem Drucklayout entsprechend zu bedrucken.

Fig. 2 zeigt eine weitere Anordnung für eine Vorrichtung zum Bedrucken des Endlosmaterials 1. Für gleiche Merkmale sind in Fig. 2 dieselben Bezugszeichnen wie in Fig. 1 verwendet. Das Endlosmaterial 1 wird über die Umlenkrollen 6 dem Drucktisch 3 zugeführt. Zur Vereinfachung der Darstellung ist der Druckkopf 5 in Fig. 2 weggelassen. Zwischen den Umlenkrollen 6 wird das Endlosmaterial 1 an der Messeinrichtung 12 vorbeigeführt. Nach dem Bedrucken wird das Endlosmaterial 1 über eine Abführrolle 13 abgeführt.

Zum korrekten Bedrucken des Druckabschnitts 1a des Endlosmaterials 1 dem Drucklayout entsprechend ist vorgesehen, dass mit Hilfe der Messeinrichtung 12 eine Bezugsmarkierung, die sich an dem Endlosmaterial 1 im Bereich des zu bedruckenden Druckabschnitts 1a in der Vorschubrichtung 4 erstreckt, erfasst wird. Bei der Bezugsmarkierung kann es sich beispielsweise um eine Linienmarkierung handeln, die sich in Längsrichtung (Vorschubrichtung 4) des Endlosmaterials 1 erstreckt, insbesondere in einem äußeren Randbereich 12 des Endlosmaterials 1 (vgl. Fig. 2). Hierdurch kann eine Steuerlinie bereitgestellt sein, die als Bezugsmarkierung mittels der Messeinrichtung 12 detektiert wird. Weist die Messeinrichtung 12 eine Kamera auf, kann das Detektieren der Bezugsmarkierung mittels einer Bilddatenanalyse von Bildaufnahmen erfolgen, die mittels der Messeinrichtung 12 erfasst werden, wenn der Druckabschnitt 1a des Endlosmaterials 1 an der Messeinrichtung 12 vorbeigeführt wird, was erfolgt, bevor der Druckabschnitt 1a dann den Drucktisch 3 erreicht und hierauf angeordnet wird.

Die für die Bezugsmarkierung an dem Endlosmaterial 1 erfassten Messsignale / -daten werden mittels der Druckkopf-Steuereinrichtung 11 ausgewertet, um zu bestimmen, ob für die Bezugsmarkierung im Bereich des Druckabschnitts 1a eine Positionsabweichung in Bezug auf eine Referenzposition festgestellt werden kann, wobei hierfür in der Druckkopf-Steuereinrichtung 11 die Referenzposition anzeigende Referenzdaten bereitgestellt werden. Dieses erfolgt beispielsweise unter Verwendung der Bilddatenanalyse. In einer alternativen Ausführungsform kann eine Position der detektieren Bezugsmarkierung entlang einer sich quer zur Vorschubrichtung 4 erstreckenden Zeilen- oder Liniensensoranordnung der Messeinrichtung 12 erfasst und mit der Referenzposition verglichen werden.

Wird eine Positionsabweichung für die Bezugsmarkierung des Endlosmaterials 1 im Druckabschnitt 1a festgestellt, erfolgt mittels der Druckkopf-Steuereinrichtung 11 das Bestimmen eines korrigierten Drucklayouts, welches ausgehend von einem zuvor in der Druckkopf-Steuereinrichtung 11 bereitgestellten Drucklayouts hinsichtlich der Positionierung des Drucklayouts in der Richtung quer zur Vorschubeinrichtung 4 korrigiert ist. Hierdurch wird beispielsweise ein Koordinatenursprung eines dem Drucklayout zugeordneten Koordinatensystems in der Richtung quer zur Vorschubrichtung 4 korrigiert. Sodann wird der Druckabschnitt 1a des Endlosmaterials 1 dem korrigierten Drucklayout entsprechend bedruckt, insbesondere mittels Inkjet-Druckverfahren. Auf diese Weise ist sichergestellt, dass Abweichungen hinsichtlich der Positionierung des Endlosmaterials 1 in Bezug auf den Drucktisch 3 und / oder das Druckshuttle 5 kompensiert werden, derart, dass die Bedruckung dem Drucklayout entsprechend mit korrekter Positionierung des erzeugten Druckbilds auf dem Druckabschnitt 1a des Endlosmaterials 1 erfolgt.

Bei dem gezeigten Ausführungsbespiel in Fig. 1 weist das Druckkopfshuttle 5 eine Glättvorrichtung mit einer Bürste 15 auf, welche sich entlang einer Längsrichtung erstreckt, die parallel zu der Vorschubrichtung 4 verläuft. Die Bürste 15 als funktionaler Teil der Glättvorrichtung ist somit in Längsrichtung, parallel zur Vorschubrichtung 4, langgestreckt. Sie weist also in der Längsrichtung eine größere Erstreckung als in andere Richtungen auf. So kann die Glättvorrichtung bei einer Bewegung über das Endlosmaterial 1 quer zur Vorschubrichtung 4 glättend wirken. Alternativ kann eine Ausführung ohne Glättvorrichtung vorgesehen sein.

Im gezeigten Ausführungsbeispiel mit Glättvorrichtung ist die Bürste 15 bezogen auf die Bewegungsrichtung des Druckkopfshuttles 5 seitlich an dem Druckkopfshuttle 5 angeordnet. Die Bürste 15 ist relativ zu dem Druckkopfshuttle 5 nach oben und unten zwischen einer ersten und einer zweiten Stellung beweglich. In der ersten Stellung tritt die Bürste 15 mit der Auflagefläche 3a in Kontakt, so dass die Bürste 15 bei einer Bewegung des Druckkopfshuttles 5 quer zur Vorschubrichtung 4 über das auf der Auflagefläche 3a des Drucktischs 3 angeordnete Endlosmaterial 1 streicht. In der zweiten Stellung ist die Bürste 15 so über dem Drucktisch 3 angeordnet, dass die Bürste 15 bei einer Bewegung des Druckkopfshuttles 5 weder den Drucktisch 3 noch das Endlosmaterial 1 berührt.

Bei einem Druckvorgang wird, während sich der Drucktisch 3 in der hinteren Stellung befindet, mittels einer Ansaugeinrichtung eine Verbindung zwischen dem Endlosmaterial 1 und der Auflagefläche 3a ausgebildet. Die Bürste 15 wird, während sich das Druckkopfshuttle 5 in einer ersten Modulstellung befindet, in der das Druckkopfshuttle 5 und die Bürste 15 rechts von dem Drucktisch 3 angeordnet sind, in die erste Stellung gebracht. Bei einer anschließenden ersten Bewegung des Druckkopfshuttles 5 über den Drucktisch 3 und das Endlosmaterial 1 streicht die Bürste 15 über das Endlosmaterial 1 und glättet damit Falten und / oder Blasen, die in dem Endlosmaterial 1 während des Ausbildens des Kontakts zwischen der Auflagefläche 13 und dem Endlosmaterial 1 und / oder während des Aufheizens des Endlosmaterials 1 mittels Heizeinrichtung (nicht dargestellt) entstanden sein können.

Nachdem die Bürste 15 über die gesamte Breite des Endlosmaterials 1 bewegt wurde, wird die Bürste 15 in die zweite Stellung gebracht. Bei anschließenden Bewegungen des Drucckopfshuttles 5, während der Bewegung des Drucktischs 3 von der hinteren in die vordere Stellung, tritt die Bürste 15 somit nicht in Kontakt mit dem Endlosmaterial 1. Nach dem Lösen des Endlosmaterials 1 von dem Drucktisch 3 und der Bewegung des Drucktischs 3 von der vorderen in die hintere Stellung wird erneut eine Verbindung zwischen dem Endlosmaterial 1 und der Auflagefläche 3a ausgebildet und die Bürste 15 in die erste Stellung bewegt. Somit wird das Endlosmaterial nach jedem Ausbilden eines Kontakts mit der Auflagefläche 3a des Drucktischs 3 während der ersten anschließenden Bewegung des Druckkopfshuttles 5 über das Endlosmaterial 1 durch die Bürste 15 geglättet.

Die Bürste 15 kann eine Länge aufweisen, welche mindestens der Länge der Auflagefläche 3a des Drucktischs 3 entspricht. Hierbei kann, wie in der Fig. 1 erkennbar, die Länge der Bürste 15 größer sein als eine Länge des Druckkopfshuttles 5, welche kürzer sein kann als die Länge der Auflagefläche 3a. Somit ist sichergestellt, dass das Endlosmaterial 1 durch die Bürste 15 auf der gesamten Länge geglättet wird, auf der ein Kontakt zu der Auflagefläche 3a des Drucktischs 5 hergestellt ist.

Wie in der Fig. 1 dargestellt sind entlang des Bahnwegs des Endlosmaterials 1 hinter dem Drucktisch 3 und im Bereich der zweiten Bahnspannungsmessrolle 7b und des zweiten Tänzers 9b Trocknungseinrichtungen 16a, 16b angeordnet. Mittels der Trocknungseinrichtungen 16a, 16b wird das (aufgedruckte) Druckmittel auf dem Endlosmaterial 1 getrocknet. Beispielsweise kann es sich bei den Trocknungseinrichtungen 16a, 16b um Heißluftgebläse und / oder UV-Strahler handeln. Es können unterschiedliche Trocknungseinrichtungen 16a, 16b vorgesehen sein.

Die in der vorstehenden Beschreibung, den Ansprüchen sowie der Zeichnung offenbarten Merkmale können sowohl einzeln als auch in beliebiger Kombination für die Verwirklichung der verschiedenen Ausführungen von Bedeutung sein.

### Bezugszeichenliste

- 1: Endlosmaterial
- 2: Materialrolle
- 3: Drucktisch
- 3a: Auflagefläche
- 4: Vorschubrichtung
- 5: Druckshuttle
- 6: Umlenkrolle
- 7a, 7b: Bahnspannungsmessrolle
- 8a, 8b: Sensoreinrichtung
- 9a, 9b: Tänzer
- 10: Steuervorrichtung
- 11: Druckkopf-Steuereinrichtung
- 12: Messeinrichtung
- 13: Abführrolle
- 14: äußerer Randbereich
- 15: Bürste
- 16a, 16b: Trocknungseinrichtung

## Patentansprüche

1. Verfahren zum Bedrucken eines Endlosmaterials (1) von einer Materialrolle (2), mit
- Bereitstellen eines zu bedruckenden Endlosmaterials (1) auf einer Materialrolle (2);
- Zuführen des Endlosmaterials (1) von der Materialrolle (2) zu einem Drucktisch (3) mittels Vorschub in einer Vorschubrichtung (4), umfassend
- Anordnen eines Druckabschnitts (1a) des Endlosmaterials (1) auf dem Drucktisch (3) und
- Erfassen einer sich in einer Vorschubrichtung (4) erstreckenden Bezugsmarkierung an dem Endlosmaterial (1) im Bereich des Druckabschnitts (1a) mittels einer Messeinrichtung (12) vor dem Anordnen des Druckabschnitts (1a) auf dem Drucktisch (3);
- Bestimmen einer Positionsabweichung der Bezugsmarkierung des Endlosmaterials (1) in Bezug auf eine Referenzposition entlang einer Richtung quer zur Vorschubrichtung (4) mittels einer Steuereinrichtung (11);
- Bereitstellen eines Drucklayouts zum Bedrucken des Druckabschnitts (1a) in der Steuereinrichtung (11);
- Bestimmen eines korrigierten Drucklayouts mittels der Steuereinrichtung (11), welches hinsichtlich einer Positionierung des Drucklayouts entlang der Richtung quer zur Vorschubrichtung (4) in Abhängigkeit von der Positionsabweichung korrigiert ist; und
- Bedrucken des Endlosmaterials (1) im Druckabschnitt (1a) dem korrigierten Drucklayout entsprechend mittels einer Druckeinrichtung (5), die beim Bedrucken gemäß dem korrigierten Drucklayout relativ zu dem auf dem Drucktisch (3) angeordneten Druckabschnitt (1a) verlagert wird.

2. Verfahren nach Anspruch 1, **dadurch gekennzeichnet, dass** beim Bestimmen der Positionsabweichung der Bezugsmarkierung des Endlosmaterials (1) in Bezug auf die Referenzposition entlang der Bezugsmarkierung weiterhin Folgendes vorgesehen ist:
- Bestimmen einer jeweiligen örtlichen Positionsabweichung in mehreren in Vorschubrichtung (4) hintereinanderliegenden Messpunkten entlang der Bezugsmarkierung an dem Endlosmaterial (1) und
- Bestimmen der Positionsabweichung als Mittelwert der örtlichen Positionsabweichungen.

3. Verfahren nach Anspruch 1 oder 2, **dadurch gekennzeichnet, dass** das Erfassen der Bezugsmarkierung das Erfassen einer sich entlang der Vorschubrichtung (4) erstreckenden Linienmarkierung auf dem Endlosmaterial (1) umfasst.

4. Verfahren nach mindestens einem der vorangehenden Ansprüche, dadurch **ge-kennzeichnet,** dass das Erfassen der Bezugsmarkierung das Erfassen eines sich entlang der Vorschubrichtung (4) erstreckenden Materialrands des Endlosmaterials (1) umfasst.

5. Verfahren nach mindestens einem der vorangehenden Ansprüche, dadurch **ge-kennzeichnet,** dass das Bestimmen des korrigierten Drucklayouts eine Lagekorrektur für einen Koordinatenursprung eines zumindest zweidimensionalen Koordinatensystems, welches dem Drucklayout zugeordnet ist, in der Richtung quer zur Vorschubrichtung (4) umfasst.

6. Verfahren nach mindestens einem der vorangehenden Ansprüche, dadurch **ge-kennzeichnet**, dass zumindest einer der folgenden Schritte vor einem ortsfesten Positionieren des Druckabschnitts (1a) beim Anordnen auf dem Drucktisch (3) wenigstens begonnen wird:
- Bestimmen der Positionsabweichung der Bezugsmarkierung des Endlosmaterials (1) in Bezug auf die Referenzposition entlang der Richtung quer zur Vorschubrichtung (4) und
- Bestimmen des korrigierten Drucklayouts.

7. Verfahren nach mindestens einem der vorangehenden Ansprüche, dadurch **ge-kennzeichnet,** dass die Messeinrichtung (12) in Vorschubrichtung (4) vor dem Drucktisch (3) angeordnet ist und die Bezugsmarkierung an dem Endlosmaterial (1) im Druckabschnitt (1a) mittels der Messeinrichtung (12) erfasst wird, bevor beim Vorschub der Druckabschnitt (1a) den Drucktisch (3) erreicht.

8. Verfahren nach mindestens einem der vorangehenden Ansprüche, dadurch **ge-kennzeichnet**, dass als Messeinrichtung (12) eine optische Messeinrichtung (12) verwendet wird.

9. Verfahren nach mindestens einem der vorangehenden Ansprüche, dadurch **ge-kennzeichnet**, dass das Endlosmaterial (1) von der Materialrolle (2) über den Drucktisch (3) zu einer Aufnahmerolle transportiert wird.

10. Verfahren nach mindestens einem der vorangehenden Ansprüche, dadurch **ge-kennzeichnet**, dass als Endlosmaterial (1) ein Material aus der folgenden Gruppe verwendet und bedruckt wird: Folienmaterial und Papiermaterial.

11. Verfahren nach mindestens einem der vorangehenden Ansprüche, dadurch **ge-kennzeichnet,** dass beim Bedrucken des Druckabschnitts (1a) mit dem Drucklayout ein Ausweisdrucklayout aufgedruckt wird.

12. Verfahren nach mindestens einem der vorangehenden Ansprüche, **dadurch gekennzeichnet, dass** die Druckeinrichtung (5) einen Inkjet-Druckkopf aufweist und das Drucklayout mittels des Inkjet-Druckkopfs auf den Druckabschnitt (1a) gedruckt wird.

13. Vorrichtung zum Bedrucken eines Endlosmaterials (1) von einer Materialrolle (2), mit:
- einer Materialrolle (2) mit einem zu bedruckenden Endlosmaterial;
- einem Drucktisch (3), auf dem das Endlosmaterial (1) zum Bedrucken anordenbar ist;
- einer Messeinrichtung (12);
- einer Zuführeinrichtung (6), die eingerichtet ist, das Endlosmaterial (1) von der Materialrolle (2) dem Drucktisch (3) mittels Vorschub in einer Vorschubrichtung (4) zuzuführen, wobei hierbei
- ein Druckabschnitt (1a) des Endlosmaterials (1) auf dem Drucktisch (3) anordenbar ist und
- mittels der Messeinrichtung (12) eine sich in der Vorschubrichtung (4) erstreckende Bezugsmarkierung an dem Endlosmaterial (1) im Bereich des Druckabschnitts (1a) vor dem Anordnen des Druckabschnitts (1a) auf dem Drucktisch (3) erfassbar ist;
- einer Steuereinrichtung (11), die eingerichtet ist,
- eine Positionsabweichung der Bezugsmarkierung des Endlosmaterials (1) in Bezug auf eine Referenzposition entlang einer Richtung quer zur Vorschubrichtung (4) zu bestimmen;
- ein Drucklayout zum Bedrucken des Druckabschnitts (1a) bereitzustellen und
- ein korrigiertes Drucklayout zu bestimmen, welches hinsichtlich einer Positionierung des Drucklayouts entlang der Richtung quer zur Vorschubrichtung (4) in Abhängigkeit von der Positionsabweichung korrigiert ist; und
- einer Druckeinrichtung (5), die eingerichtet ist, das Endlosmaterial (1) im Druckabschnitt (1a) dem korrigierten Drucklayout entsprechend zu bedrucken, wobei die Druckeinrichtung (5) hierbei gemäß dem korrigierten Drucklayout relativ zu dem auf dem Drucktisch (3) angeordneten Druckabschnitt (1a) verlagerbar ist.

## Claims

1. A method for printing on a continuous material (1) from a material roll (2) comprising:
- providing a continuous material (1) to be printed onto on a material roll (2);
- feeding the continuous material (1) from the material roll (2) to a printing table (3) by means of feed in a feed direction (4) comprising:
- arranging a printing section (1a) of the continuous material (1) on the printing table (3) and
- detecting a reference marking extending in a feed direction (4) on the continuous material (1) in the region of the printing section (1a) by means of a measuring device (12) before arranging the printing section (1a) on the printing table (3);
- determining a positional deviation of the reference marking of the continuous material (1) in relation to a reference position along a direction transverse to the feed direction (4) by means of a control device (11);
- providing a print layout for printing on the printing section (1a) in the control device (11);
- determining a corrected print layout by means of the control device (11) which corrected print layout is corrected with respect to a positioning of the print layout along the direction transverse to the feed direction (4) depending on the positional deviation; and
- printing onto the continuous material (1) in the printing section (1a) according to the corrected print layout by means of a printing device (5) that is displaced relative to the printing section (1a) arranged on the printing table (3) during printing according to the corrected print layout.

2. The method according to claim 1, **characterized in that** when determining the positional deviation of the reference marking of the continuous material (1) in relation to the reference position along the reference marking, the following is further provided:
- determining a respective local positional deviation in multiple measuring points lying behind one another in the feed direction (4) along the reference marking on the continuous material (1) and
- determining the positional deviation as the average of the local positional deviations.

3. The method according to claim 1 or 2, **characterized in that** detecting the reference marking comprises detecting a line marking extending along the feed direction (4) on the continuous material (1).

4. The method according to at least one of the preceding claims, **characterized in that** detecting the reference marking comprises detecting a material edge of the continuous material (1) extending along the feed direction (4).

5. The method according to at least one of the preceding claims, **characterized in that** determining the corrected print layout comprises a positional correction for a coordinate origin of an at least two-dimensional coordinate system associated with the print layout in the direction transverse to the feed direction (4).

6. The method according to at least one of the preceding claims, **characterized in that** at least one of the following steps is at least partially initiated prior to a stationary positioning of the printing section (1a) when arranging it on the printing table (3):
- determining the positional deviation of the reference marking of the continuous material (1) in relation to the reference position along the direction transverse to the feed direction (4) and
- determining the corrected print layout.

7. The method according to at least one of the preceding claims, **characterized in that** the measuring device (12) is arranged upstream, in the feed direction (4), of the printing table (3) and the reference marking on the continuous material (1) in the printing section (1a) is detected by means of the measuring device (12) before the printing section (1a) reaches the printing table (3) during feed.

8. The method according to at least one of the preceding claims, **characterized in that** an optical measuring device (12) is used as the measuring device (12).

9. The method according to at least one of the preceding claims, **characterized in that** the continuous material (1) is transported from the material roll (2) over the printing table (3) to a take-up roll.

10. The method according to at least one of the preceding claims, **characterized in that** a material from the following group is used as the continuous material (1) and printed on: film material and paper material.

11. The method according to at least one of the preceding claims, **characterized in that** during the printing onto the printing section (1a) with the print layout, an ID document print layout is printed.

12. The method according to at least one of the preceding claims, **characterized in that** the printing device (5) has an inkjet print head, and the print layout is printed onto the printing section (1a) by means of the inkjet print head.

13. A device for printing onto a continuous material (1) from a material roll (2) comprising:
- a material roll (2) with a continuous material to be printed onto;
- a printing table (3) on which the continuous material (1) can be arranged for printing;
- a measuring device (12);
- a feeding device (6) that is configured to feed the continuous material (1) from the material roll (2) to the printing table (3) by means of feed in a feed direction (4), wherein in this case:
- a printing section (1a) of the continuous material (1) can be arranged on the printing table (3) and
- a reference marking extending in the feed direction (4) on the continuous material (1) in the region of the printing section (1a) can be detected by means of the measuring device (12) before the printing section (1a) is arranged on the printing table (3);
- a control device (11) that is configured
- to determine a positional deviation of the reference marking of the continuous material (1) in relation to a reference position along a direction transverse to the feed direction (4);
- to provide a print layout for printing onto the printing section (1a) and
- to determine a corrected print layout that is corrected with respect to a positioning of the print layout along the direction transverse to the feed direction (4) depending on the positional deviation; and
- a printing device (5) that is configured to print onto the continuous material (1) in the printing section (1a) according to the corrected print layout, wherein the printing device (5) in this case is displaceable relative to the printing section (1a) arranged on the printing table (3) according to the corrected print layout.

## Revendications

1. Procédé d'impression d'un matériau continu (1) à partir d'un rouleau de matériau (2), comportant de
- fournir un matériau continu (1) à imprimer sur un rouleau de matériau (2) ;
- introduire le matériau continu (1) depuis le rouleau de matériau (2) jusqu'à une table d'impression (3) au moyen d'une alimentation dans une direction d'alimentation (4), comprenant de
- disposer une section d'impression (1a) du matériau continu (1) sur la table d'impression (3) et
- détecter un marquage de référence s'étendant dans une direction d'alimentation (4) sur le matériau continu (1) dans la zone de la section d'impression (1a) au moyen d'un appareil de mesure (12) avant de disposer la section d'impression (1a) sur la table d'impression (3);
- déterminer un écart de position du marquage de référence du matériau continu (1) par rapport à une position de référence le long d'une direction transversale à la direction d'alimentation (4) au moyen d'un dispositif de commande (11) ;
- fournir une mise en page d'impression pour imprimer la section d'impression (1a) dans le dispositif de commande (11);
- déterminer une mise en page d'impression corrigée au moyen du dispositif de commande (11), qui est corrigée par rapport à un positionnement de la mise en page d'impression le long de la direction transversale à la direction d'alimentation (4) en fonction de l'écart de position ; et
- imprimer le matériau continu (1) dans la section d'impression (1a) conformément à la mise en page d'impression corrigée au moyen d'un dispositif d'impression (5), qui est déplacé par rapport à la section d'impression (1a) disposée sur la table d'impression (3) pendant l'impression selon la mise en page d'impression corrigée.

2. Procédé selon la revendication 1, **caractérisé en ce que** lors de la détermination de l'écart de position du marquage de référence du matériau continu (1) par rapport à la position de référence le long du marquage de référence, il est en outre prévu de :
- déterminer un écart de position local respectif en plusieurs points de mesure situés les uns derrière les autres dans la direction d'alimentation (4) le long du marquage de référence sur le matériau continu (1) et
- déterminer l'écart de position comme moyenne des écarts de position locaux.

3. Procédé selon la revendication 1 ou 2, **caractérisé en ce que** la détection du marquage de référence comprend la détection d'un marquage de ligne sur le matériau continu (1) s'étendant le long de la direction d'alimentation (4).

4. Procédé selon au moins une des revendications précédentes, **caractérisé en ce que** la détection du marquage de référence comprend la détection d'un bord du matériau continu (1) s'étendant le long de la direction d'alimentation (4).

5. Procédé selon au moins une des revendications précédentes, **caractérisé en ce que** la détermination de la mise en page d'impression corrigée comprend une correction de position pour une origine de coordonnées d'un système de coordonnées au moins bidimen-sionnel, qui est attribué à la mise en page d'impression, dans la direction transversale à la direction d'alimentation (4).

6. Procédé selon au moins une des revendications précédentes, **caractérisé en ce qu'**au moins une des étapes suivantes est démarrée au moins avant un positionnement à l'arrêt de la section d'impression (1a) lors de sa disposition sur la table d'impression (3) :
- déterminer l'écart de position du marquage de référence du matériau continu (1) par rapport à la position de référence le long de la direction transversale à la direction d'alimentation (4) et
- déterminer la mise en page d'impression corrigée.

7. Procédé selon au moins une des revendications précédentes, **caractérisé en ce que** le dispositif de mesure (12) est disposé devant la table d'impression (3) dans la direction d'alimentation (4) et le marquage de référence sur le matériau continu (1) se trouve dans la section d'impression (1a) est détecté au moyen du dispositif de mesure (12) avant que la section d'impression (1a) n'atteigne la table d'impression (3) pendant l'alimentation.

8. Procédé selon au moins une des revendications précédentes, **caractérisé en ce qu'**un dispositif de mesure optique (12) est utilisé comme dispositif de mesure (12).

9. Procédé selon au moins une des revendications précédentes, **caractérisé en ce que** le matériau continu (1) est transporté du rouleau de matériau (2) via la table d'impression (3) jusqu'à un rouleau de réception.

10. Procédé selon au moins une des revendications précédentes, **caractérisé en ce qu'**un matériau du groupe suivant est utilisé et imprimé comme matériau continu (1) : matériau film et matériau papier.

11. Procédé selon au moins une des revendications précédentes, **caractérisé en ce que** lors de l'impression de la section d'impression (1a) une mise en page d'impression de carte d'identité est imprimée avec la mise en page d'impression.

12. Procédé selon au moins une des revendications précédentes, **caractérisé en ce que** le dispositif d'impression (5) comporte une tête d'impression à jet d'encre et la mise en page d'impression est imprimée sur la section d'impression (1a) au moyen de la tête d'impression à jet d'encre.

13. Dispositif d'impression d'un matériau continu (1) à partir d'un rouleau de matériau (2), comportant :
- un rouleau de matériau (2) avec un matériau continu à imprimer ;
- une table d'impression (3) sur laquelle le matériau continu (1) peut être disposé pour l'impression;
- un dispositif de mesure (12) ;
- un dispositif d'alimentation (6) qui est configuré pour amener le matériau continu (1) du rouleau de matériau (2) à la table d'impression (3) au moyen d'une alimentation dans une direction d'alimentation (4), moyennant quoi
- une section d'impression (1a) du matériau continu (1) peut être disposée sur la table d'impression (3) et
- au moyen du dispositif de mesure (12), une marque de référence s'étendant dans la direction d'alimentation (4) prévue sur le matériau continu (1) est détectable dans la zone de la section d'impression (1a) avant la disposition de la section d'impression (1a) sur la table d'impression (3);
- un dispositif de commande (11) qui est conçu pour
- déterminer un écart de position du marquage de référence du matériau continu (1) par rapport à une position de référence le long d'une direction transversale à la direction d'alimentation (4);
- fournir une mise en page d'impression pour imprimer la section d'impression (1a) et
- déterminer une mise en page d'impression corrigée, qui est corrigée en ce qui concerne un positionnement de la mise en page d'impression le long de la direction transversale à la direction d'alimentation (4) en fonction de l'écart de position; et
- un dispositif d'impression (5) qui est configuré pour imprimer le matériau continu (1) dans la section d'impression (1a) conformément à la mise en page d'impression corrigée, dans lequel le dispositif d'impression (5) peut être déplacé par rapport à la section d'impression (1a) disposée sur la table d'impression (3) selon la mise en page d'impression corrigée.
